# EUROPÄISCHE PATENTSCHRIFT

(11) **EP 3 409 838 B1**
(45) Veröffentlichungstag und Bekanntmachung des Hinweises auf die Patenterteilung: **16.06.2021**
(21) Anmeldenummer: 17173632.5
(22) Anmeldetag: 31.05.2017
(51) Int. Cl.: E01D 15/14

(54) **SCHWIMMKÖRPER ZUR AUSBILDUNG VON BRÜCKENABSCHNITTEN**
BUOYANT BODY FOR FORMING OF BRIDGE SECTIONS
FLOTTEUR DESTINÉ À LA FORMATION DE TRONÇONS DE PONT

(43) Veröffentlichungstag der Anmeldung: 05.12.2018
(73) Patentinhaber: General Dynamics European Land Systems-Bridge Systems GmbH, 67655 Kaiserslautern (DE)
(72) Erfinder: FRAUNDORFER, Werner, 67685 Weilerbach (DE)
(74) Vertreter: Patentanwälte Dr. Keller, Schwertfeger Partnerschaft mbB

(56) Entgegenhaltungen:
- DE-A1- 2 137 218
- DE-B1- 1 784 572
- FR-E- 78 902
- GB-A- 665 986

## Beschreibung

Die vorliegende Erfindung betrifft einen Schwimmkörper zur Ausbildung von Brückenabschnitten und eine Schwimmbrückenanordnung umfassend solche Schwimmkörper.

Für zivile und militärische Zwecke kann es notwendig sein, provisorische Brücken über ein Gewässer zu errichten. Hierfür eignen sich Schwimmbrücken, wie z.B. eine Pontonbrücke.

Sollen solche Schwimmbrücken wie Pontonbrücken länger an einer bestimmten Stelle aufgebaut bleiben, werden diese mit dem Land oder durch Schleppanker verankert.

Schwimmbrücken können jedoch nur eine begrenzte Last aufnehmen. In manchen Fällen ist es jedoch notwendig, schwere Fahrzeuge oder schwere Lasten über ein Gewässer zu transportieren, deren Gewichtskraft die Auftriebskräfte einer Schwimmbrücke übersteigen.

In diesen Fällen werden an den Pontons Stützen angebracht, um die Traglast der Brücke zu erhöhen. Ein solcher Ponton mit Stütze ist beispielsweise in der DE 1 784 572 A beschrieben. Solche Stützen dienen dann auch der Verankerung der Pontonbrücken an einer bestimmten Stelle Ein Schwimmkörper gemäß dem Oberbegriff des Anspruchs 1 ist in der GB 665,986 offenbart.

Üblicherweise wird die Länge der Stützen so gewählt, dass der unbelastete Auftriebskörper vollständig aus einem Gewässer herausragt, um in strömenden Gewässern keinen Strömungswiderstand zu liefern. In dieser Anordnung wird die auf die Pontonbrücke wirkende Last fast vollständig von den Stützen getragen.

Um hohe Lasten aufnehmen zu können, sind die Stützen daher in der Regel sehr stabil ausgebildet und somit verhältnismäßig schwer. Dies hat zum einen hohe Fertigungskosten zur Folge und bereitet zum anderen aufgrund des hohen Gewichts der Stützen Schwierigkeiten beim Transport der Pontonelemente über die Straße.

In der DE 1 784572 A ist eine Ausführungsform beschrieben, bei der der unbelastete Auftriebskörper bewusst ganz oder teilweise in das Wasser eingetaucht wird, so dass ein Teil der auf die Brücke wirkenden Last von der Auftriebskraft der Auftriebskörper aufgenommen wird und die auf die Pontonbrücke wirkende Last sowohl von den Stützen als auch von den Auftriebskörpern getragen wird. Bei dieser Anordnung spielt der Wasserstand des Gewässers eine wichtige Rolle. Steigt der Wasserstand nur geringfügig, besteht bereits die Gefahr, dass die Brücke überflutet wird. Bei einem zu geringen Wasserstand kann der Auftriebskörper keine Last aufnehmen. Dies hat zur Folge, dass die in der DE 1 784 572 A beschriebene Anordnung sinnvollerweise nur in stehenden Gewässern mit einem sich kaum ändernden Wasserstand eingesetzt wird.

Es ist daher Aufgabe der vorliegenden Erfindung, einen Schwimmkörper zur Ausbildung von Brückenabschnitten bereitzustellen, der hohe Lasten aufnehmen kann, vergleichsweise günstig herstellbar ist, flexibel sowohl in stehenden als auch in strömenden Gewässern einsetzbar ist und insbesondere einfach transportierbar ist.

Diese Aufgabe wird durch einen Schwimmkörper zur Ausbildung von Brückenabschnitten gemäß Anspruch 1 gelöst.

Der Erfindung liegt die Erkenntnis zugrunde, dass bei den bisherigen Anordnungen die Stützen und die Auftriebskörper miteinander gekoppelt sind, was dazu führt, dass die Last, die ein Schwimmkörper im am Boden verankerten Zustand aufnehmen kann, geringer ist als die Summe der Lasten, welche durch die Stützen allein und durch die Auftriebskörper allein aufgenommen werden könnten. Dies ist vor allem dann der Fall, wenn der Auftriebskörper aufgrund der gewählten Länge der Stützen zu weit aus der Wasseroberfläche hinausragt, so dass die Auftriebskraft des Auftriebskörpers nur noch sehr gering ist. In der Regel wird man jedoch diese Anordnung wählen, um ein Überfluten einer auf der Oberfläche des Auftriebskörpers vorgesehenen Fahrbahn bei steigendem Wasserspiegel zu vermeiden.

Da die bisherigen Pontonbrücken nicht flexibel auf den Wasserstand anpassbar sind, wird bei herkömmlichen Brücken somit die Auftriebskraft des Auftriebskörpers häufig nicht ausreichend ausgenutzt, um die maximale Last einer Brücke bei gegebenen Stützen zu erhöhen bzw. die auf die Stützen wirkende Kraft zu reduzieren.

Des Weiteren wurde erkannt, dass die Auftriebskraft des Auftriebskörpers von der Länge der Stütze im fest verankerten Zustand abhängig ist.

Bei der vorliegenden Erfindung ist die mindestens eine Stütze gegenüber dem Auftriebskörper verschiebbar gelagert, was zur Folge hat, dass der Schwimmkörper weiterhin durch die Stütze gehalten wird und somit fest verankerbar ist, der Auftriebskörper aber trotz feststehender Stütze eine variable Auftriebskraft hat. Für den Fall, dass in einem Gewässer eine hohe Last auf den Schwimmkörper wirkt, kann der Auftriebskörper somit ausgehend von einer Grundposition tiefer in das Wasser gedrückt werden als in der Grundposition, so dass eine höhere Auftriebskraft als in der Grundposition wirkt. Dies führt dazu, dass ein Teil der auf den Schwimmkörper wirkenden Last von dem Auftriebskörper aufgenommen wird und die auf die Stützen wirkende Kraft bei vergleichbarer Last auf dem Schwimmkörper geringer ist als bei Anordnungen mit einer festen Verbindung zwischen Auftriebskörper und Stützen.

Die Stützen können somit leichter und kostengünstiger als bei bisher bekannten Schwimmkörpern mit Stützen ausgebildet werden. Mit Hilfe der vorliegenden Erfindung ist es somit auch möglich, einen Schwimmkörper mit den bekannten Stützen mit einer höheren Last zu beaufschlagen.

Bei steigendem Wasserspiegel kann sich der Auftriebskörper dem Wasserspiegel anpassen, so dass die Gefahr der Überflutung einer an der Oberfläche des Auftriebskörpers vorgesehenen Fahrbahn reduziert ist.

Erfindungsgemäß ist der Auftriebskörper gegenüber der Stütze vertikal verschiebbar, um die Auftriebskraft optimal zu nutzen und die auf der Oberseite des Auftriebskörpers vorgesehene Fahrbahnebene nicht zu verändern, insbesondere um ein Verkippen einer auf der Oberseite des Auftriebskörpers vorgesehenen Fahrbahnebene zu vermeiden.

Es ist erfindungsgemäß, dass zwischen Auftriebskörper und der Stütze eine Lagerung mit einer Lagereinheit vorgesehen ist.

Gemäß einer bevorzugten Weiterbildung ist die Stütze und/oder der Auftriebskörper über eine Gelenkverbindung mit der Lagereinheit verbunden. Die Gelenkverbindung bietet die Möglichkeit, dass die Verankerung am Boden des Gewässers auch an Stellen erfolgen kann, die ohne Auslenkung der Stütze nicht erreicht werden können, um sich so besser den Gegebenheiten des Bodens anzupassen. In strömenden Gewässern hat die Auslenkung der Stützen den zusätzlichen Vorteil, dass dadurch Strömungskräfte aufgenommen werden können.

Bei einer bevorzugten Ausführungsform weist der Auftriebskörper Seitenwände auf, wobei die Lagereinheit an einer der Seitenwände des Auftriebskörpers befestigt ist. Dies ermöglicht einen einfachen Aufbau des Schwimmkörpers.

Erfindungsgemäß ist zwischen der Stütze und dem Auftriebskörper eine Lagereinheit mit einem Federelement vorgesehen, um die Eintauchtiefe des Auftriebskörpers zu kontrollieren bzw. die maximale Eintauchtiefe einzustellen. Das Federelement dient darüber hinaus dazu, dass der Auftriebskörper und die Stütze stufenlos gegeneinander verschiebbar sind.

Es ist von Vorteil, die Lagerung so auszulegen, dass sich das Federelement spannt, wenn der Auftriebskörper ins Wasser gedrückt wird. Die Rückstellkraft des Federelements wird genutzt, um zusätzlich zur Auftriebskraft des Auftriebskörpers eine weitere Stützkraft bereitzustellen, so dass der Schwimmkörper hohe Lasten tragen kann.

Vorzugsweise ist das Federelement so ausgelegt, dass in einem Betriebszustand, in dem das untere Ende der Stütze auf dem Boden eines Gewässers befestigt ist, die maximale Kompression des Federelementes dann erreicht ist, wenn die Oberseite des Auftriebskörpers auf Höhe des Wasserspiegels ist. So ist gewährleistet, dass selbst bei maximaler Belastung die Oberseite des Auftriebskörpers nicht in das Wasser eintaucht.

Erfindungsgemäß ist die Lagereinheit hubkolbenartig mit einer Lagerhülse, einem mit der Lagerhülse verschiebbaren Kolben und einem Federelement ausgebildet, wobei das Federelement in dem von der Lagerhülse und dem Kolben gebildeten Raum angeordnet ist. Hierbei können gemäß einer ersten Ausführungsform die Lagerhülse an dem Auftriebskörper und der Kolben an der Stütze oder gemäß einer zweiten Ausführungsform die Lagerhülse an der Stütze und der Kolben an dem Auftriebskörper angeordnet sein.

Das Federelement kann pneumatisch, hydraulisch oder mechanisch ausgebildet sein.

Gegenstand der vorliegenden Erfindung ist ebenfalls eine Schwimmbrückenanordnung, umfassend wenigstens einen Schwimmkörper nach einem der vorhergehenden Ansprüche.

Vorzugsweise ist die Schwimmbrückenvorrichtung ein amphibisches Brückensystem oder eine Pontonbrücke. Unter einer Pontonbrücke wird eine Brücke verstanden, bei der die Schwimmkörper miteinander verbunden sind. In der Regel befindet sich eine Fahrbahn auf der Oberseite der miteinander verbundenen Schwimmkörper. Bei einem amphibischen Brückensystem wird die Brücke aus mehreren amphibischen Brückenfahrzeugen gebildet.

Bevorzugte Ausführungsformen der Erfindung werden in den nachfolgenden Zeichnungen näher erläutert. Es zeigen:
- Fig. 1: einen Schwimmkörper mit einer schrägen und einer vertikalen Stütze in einer Seitenansicht;
- Fig. 2: einen Längsschnitt durch eine Lagereinheit gemäß einer ersten Ausführungsform;
- Fig. 3: einen Längsschnitt durch eine Lagereinheit gemäß einer zweiten Ausführungsform;
- Fig. 4: einen Längsschnitt durch eine Lagereinheit gemäß einer dritten Ausführungsform;
- Fig. 5: einen Querschnitt durch die in Fig. 4 dargestellte Lagereinheit;
- Fig. 6: ein amphibisches Brückensystem; und
- Fig. 7: eine Pontonbrücke.

Fig. 1 zeigt den prinzipiellen Aufbau eines Schwimmkörpers 10 zur Ausbildung von Brückenelementen in einem Gewässer in einer Seitenansicht. Der als Ponton ausgebildete Schwimmkörper 10 umfasst einen quaderförmigen Auftriebskörper 12 mit vier Seitenwänden 14 sowie zwei ausfahrbaren stangenartigen Stützen 16a, 16b. Jede Stütze 16a, 16b ist mit ihrem oberen Ende 18 an einer Seitenwand 14 des Auftriebskörpers 12 angeordnet, wobei jede Stütze 16a, 16b über eine Lagereinheit 20a, 20b mit dem Auftriebskörper 12 fest verbunden ist. In der in Fig. 1 dargestellten Anordnung ist das untere Ende 22 jeder Stütze 16a, 16b am Boden eines Gewässers befestigt. Die in Fig. 1 dargestellte linke Stütze 16b ist als schräge Stütze und die in Fig. 1 dargestellte rechte Stütze 16a ist als vertikale Stütze ausgebildet. Auf der Oberseite des Auftriebskörpers 12 kann eine Fahrbahn vorgesehen sein.

Die Länge der ausfahrbaren Stützen 16a und 16b kann beliebig gewählt und dem Abstand zwischen Auftriebskörper 12 und Boden des Gewässers angepasst werden. Idealerweise ist die Länge der ausfahrbaren Stützen 16a, 16b so an die Umgebung angepasst, dass der Auftriebskörper 12 auf dem Wasser treibt und die Stützen 16a und 16b hierbei lediglich als Verankerung für den Auftriebskörper 12 wirken. Die Stützen 16a und 16b ziehen weder den Auftriebskörper 12 unter Wasser noch heben sie den Antriebskörper aus dem Wasser heraus.

Fig. 2 zeigt eine erste Ausführungsform einer Lagereinheit 120 für eine vertikale Stütze 116. Die Lagereinheit 120 ist an einer Seitenwand 114 des Auftriebskörpers 112 befestigt. Die Lagereinheit 120 ist hubkolbenartig ausgebildet und umfasst eine Lagerhülse 130, einen in der Lagerhülse 130 verschiebbaren Kolben 132 und ein Federelement 134, wobei das Federelement 134 in dem von der Lagerhülse 130 und dem Kolben 132 gebildeten Raum 136 angeordnet ist. Bei dem Federelement 134 handelt es sich um ein hydraulisches Federelement, welches eine hydraulische Flüssigkeit und einen Speicherbehälter 138 aufweist. Die Stütze 116 ist mit dem Kolben 132 verbunden.

Wird der Auftriebskörper 112 aufgrund einer auf den Auftriebskörper 112 wirkenden Last nach unten in das Wasser gedrückt, verschiebt sich die Lagerhülse 130 zusammen mit dem Auftriebskörper 112 nach unten in Richtung Gewässerboden. Die Stütze 116 bleibt in ihrer ursprünglichen Position, so dass sich der Auftriebskörper 112 gegenüber der Stütze vertikal verschiebt. Hierbei wird die Hydraulikflüssigkeit des Federelements 134 komprimiert. Die komprimierte Hydraulikflüssigkeit wirkt der auf den Auftriebskörper 112 wirkenden Last entgegen, so dass nur ein Teil der auf den Auftriebskörper 112 wirkenden Kraft von der Stütze 116 aufgenommen werden muss.

Um zu verhindern, dass bei einer sehr hohen Last der Auftriebskörper 112 unter die Wasseroberfläche gedrückt wird und somit eine auf dem Auftriebskörper 112 befindliche Fahrbahn unter Wasser steht, ist der Raum 136 zur Aufnahme der Hydraulikflüssigkeit so bemessen, dass die maximale Kompression der Hydraulikflüssigkeit dann erreicht ist, wenn die Oberseite des Auftriebskörpers auf Höhe des Wasserspiegels ist.

Fig. 3 zeigt eine zweite Ausführungsform einer Lagereinheit 220, die sich von der in Fig. 2 dargestellten Ausführungsform dadurch unterscheidet, dass anstelle eines hydraulischen Federelements ein mechanisches Federelement in Form einer Feder 240 verwendet wird. Die Funktionsweise der in Fig. 3 dargestellten Lagereinheit 220 ist analog zu der in Fig. 3 dargestellten Lagereinheit 120, so dass der Auftriebskörper 212 unter Last vertikal gegenüber der Stütze 216 verschoben wird und die dadurch vorgespannte Feder 240 einen Teil der auf der Auftriebskörper 212 wirkenden Kraft aufnimmt. Dies hat zur Folge, dass die Stütze 216 nicht mehr die vollständige Last zu tragen hat.

Die in den Fig. 2 und 3 dargestellten Ausführungsformen einer Lagereinheit eignen sich besonders für vertikale Stützen. Sie sind jedoch auch bei schräg stehenden Stützen einsetzbar.

In den Fig. 4 und 5 ist eine Lagereinheit 320 gezeigt, die besonders für eine schräge Stütze 316 geeignet ist. Die Lagereinheit 320 ist hubkolbenartig ausgebildet und weist eine Lagerhülse 330, einen in der Lagerhülse 330 verschiebbaren Kolben 332 und ein Federelement in Form einer Feder 334 auf, wobei das Federelement in dem von der Lagerhülse 330 und dem Kolben 332 gebildeten Raum 336 angeordnet ist.

Parallel und mit Abstand zur Seitenwand des Auftriebskörpers 312 ist eine Stange 342 angeordnet. Die Stange 342 ist mit dem einen Ende an dem Auftriebskörper 312 befestigt und mit dem anderen Ende an dem Kolben 332 der Lagereinheit 320, so dass die Stange 342 gegenüber der Lagerhülse 330 verschiebbar ist.

Die Stütze 316 ist über ein Gelenk 344 mit der Lagerhülse 330 verbunden. Aus Stabilitätsgründen ist weiterhin ein schwenkbarer Stützbalken 346 zwischen Lagerhülse 330 und Stütze 316 vorgesehen.

Wird der Auftriebskörper 312 aufgrund einer auf den Auftriebskörper 312 wirkenden Last nach unten in das Wasser gedrückt, wird die Stange 342 zusammen mit dem Auftriebskörper 312 nach unten in Richtung Gewässerboden gedrückt. Da die Stütze 316 in ihrer ursprünglichen Position bleibt, wird die Feder 334 komprimiert. Der Auftriebskörper 312 verschiebt sich gegenüber der schräg stehenden Stütze 316 in vertikaler Richtung nach unten. Die komprimierte Feder 334 wirkt der auf den Auftriebskörper 312 wirkenden Last entgegen, so dass nur ein Teil der auf den Auftriebskörper 312 wirkenden Kraft von der schräg stehenden Stütze 316 aufgenommen werden muss.

Es versteht sich, dass die Auswahl und Position der Stützen 16a, 16b an dem in Fig. 1 dargestellten pontonartigen Auftriebskörper 12 nur der Anschauung dienen soll. Im Rahmen der Erfindung sind sämtliche Schwimmkörper umfasst, bei denen wenigstens eine vertikale oder eine schräge Stütze mittels einer Lagereinheit an dem Auftriebskörper befestigt ist, wobei die Stütze und der Auftriebskörper gegeneinander verschiebbar, insbesondere stufenlos gegeneinander verschiebbar sind.

Der Auftriebskörper steht im Rahmen der Erfindung somit für jedes treibfähige Element, das zum Bau von Brücken geeignet ist. Es kann wie Pontons ohne eigenen Antrieb ausgestattet sein oder wie ein amphibisches Fahrzeug mit einem eigenen Antrieb versehen sein.

Wie die Fig. 6 und 7 zeigen, können Schwimmkörper 10 mit vertikalen und schrägen Stützen 16a, 16b somit sowohl in einer amphibischen Brücke (Fig. 6) als auch in einer Pontonbrücke (Fig. 7) eingesetzt werden.

## Patentansprüche

1. Schwimmkörper zur Ausbildung von Brückenabschnitten mit einem Auftriebskörper (12; 112; 212; 312) und mindestens einer ausfahrbaren stangenartigen Stütze (16a, 16b; 116; 216, 316), die mit ihrem oberen Ende (14) am Auftriebskörper (12; 112; 212; 312) angeordnet und mit ihrem unteren Ende (22) am Boden eines Gewässers befestigbar ist, wobei die Stütze (16a, 16b; 116; 216, 316) ausgelegt ist, wenigstens einen Teil einer auf den Schwimmkörper wirkende Kraft aufzunehmen, wobei die Stütze (16a, 16b; 116; 216, 316) gegenüber dem Auftriebskörper (12; 112; 212; 312) vertikal verschiebbar gelagert ist und zwischen dem Auftriebskörper (12; 112; 212; 312) und der Stütze (16a, 16b; 116; 216, 316) eine Lagerung mit einer Lagereinheit (20a, 20b; 120; 220; 320) vorgesehen ist, wobei die Lagereinheit (20a, 20b; 120; 220; 320) hubkolbenartig mit einer Lagerhülse (130; 330), einem in der Lagerhülse (130; 330) verschiebbaren Kolben (132; 332) und einem Federelement (134; 240; 334) ausgebildet ist, **dadurch gekennzeichnet, dass** die Lagereinheit mit dem Auftriebskörper fest verbunden ist, dass das Federelement (134; 240; 334) in dem von der Lagerhülse (130; 330) und dem Kolben (132; 332) gebildeten Raum angeordnet ist und dass entweder die Lagerhülse (130; 330) an dem Auftriebskörper (12; 112; 212) und der Kolben (132; 332) an der Stütze (16a, 16b; 116; 216) oder die Lagerhülse (130; 330) an der Stütze (316) und der Kolben (132; 332) an dem Auftriebskörper (312) angeordnet sind.

2. Schwimmkörper nach Anspruch1, **dadurch gekennzeichnet, dass** der Auftriebskörper (12; 112; 212; 312) Seitenwände aufweist und die Lagereinheit (20a, 20b; 120; 220; 320) an einer Seitenwand des Auftriebskörpers (12; 112; 212; 312) befestigt ist.

3. Schwimmkörper nach Anspruch 1 oder 2, **dadurch gekennzeichnet, dass** die Stütze (16b; 316) und/oder der Auftriebskörper (12; 312) über eine Gelenkverbindung (344) mit der Lagereinheit (20b; 320) verbunden ist.

4. Schwimmkörper nach einem der vorhergehenden Ansprüche, **dadurch gekennzeichnet, dass** die Lagereinheit so ausgelegt ist, dass sich das Federelement (134; 240; 334) spannt, wenn der Auftriebskörper (12; 112; 212; 312) ins Wasser gedrückt wird.

5. Schwimmkörper nach einem der vorhergehenden Ansprüche , **dadurch gekennzeichnet, dass** das Federelement (134; 240; 334) so ausgelegt ist, dass in einem Betriebszustand, in dem das untere Ende (22) der Stütze (16a, 16b; 116; 216, 316) auf dem Boden eines Gewässers befestigt ist, die maximale Kompression des Federelements (134; 240; 334) dann erreicht ist, wenn die Oberseite des Schwimmkörpers (10) auf Höhe des Wasserspiegels ist.

6. Schwimmkörper nach einem der vorhergehenden Ansprüche, **dadurch gekennzeichnet, dass** die Lagereinheit (20a, 20b; 120; 220; 320) ein pneumatisches, hydraulisches oder mechanisches Federelement (134; 240; 334) aufweist.

7. Schwimmbrückenanordnung, umfassend wenigstens einen Schwimmkörper (10) nach einem der vorhergehenden Ansprüche.

8. Schwimmbrückenanordnung nach Anspruch 7, **dadurch gekennzeichnet, dass** die Schwimmbrückenvorrichtung ein amphibisches Brückensystem oder eine Pontonbrücke ist.

## Claims

1. Float for forming bridge sections, having a buoyancy body (12; 112; 212; 312) and at least one extensible, rod-like support (16a, 16b; 116; 216; 316), which has its upper end (14) arranged on the buoyancy body (12; 112; 212; 312) and can have its lower end (22) fastened on the bed of a body of water, wherein the support (16a, 16b; 116; 216; 316) is designed to absorb at least some of the force which acts on the float, wherein the support (16a, 16b; 116; 216; 316) is mounted in a vertically displaceable manner in relation to the buoyancy body (12; 112; 212; 312), and a bearing means with a bearing unit (20a, 20b; 120; 220; 320) is provided between the buoyancy body (12; 112; 212; 312) and the support (16a, 16b; 116; 216; 316), wherein the bearing unit (20a, 20b; 120; 220; 320) is designed in a reciprocating-piston-like manner with a bearing sleeve (130; 330), a piston (132; 332), which can be displaced in the bearing sleeve (130; 330), and a spring element (134; 240; 334), **characterized in that** the bearing unit is fixed to the buoyancy body, **in that** the spring element (134; 240; 334) is arranged in the space formed by the bearing sleeve (130; 330) and the piston (132; 332), and **in that** either the bearing sleeve (130; 330) is arranged on the buoyancy body (12; 112; 212) and the piston (132; 332) is arranged on the support (16a, 16b; 116; 216) or the bearing sleeve (130; 330) is arranged on the support (316) and the piston (132; 332) is arranged on the buoyancy body (312).

2. Float according to Claim 1, **characterized in that** the buoyancy body (12; 112; 212; 312) has side walls and the bearing unit (20a, 20b; 120; 220; 320) is fastened on a side wall of the buoyancy body (12; 112; 212; 312).

3. Float according to Claim 1 or 2, **characterized in that** the support (16b; 316) and/or the buoyancy body (12; 312) are/is connected to the bearing unit (20b; 320) via a joint connection (344).

4. Float according to one of the preceding claims, **characterized in that** the bearing unit is designed such that the spring element (134; 240; 334) is subjected to stressing when the buoyancy body (12; 112; 212; 312) is pushed into the water.

5. Float according to one of the preceding claims, **characterized in that** the spring element (134; 240; 334) is designed such that in an operating state, in which the lower end (22) of the support (16a, 16b; 116; 216; 316) is fastened on the bed of a body of water, the maximum compression of the spring elements (134; 240; 334) is reached when the upper side of the float (10) is level with the water surface.

6. Float according to one of the preceding claims, **characterized in that** the bearing unit (20a, 20b; 120; 220; 320) has a pneumatic, hydraulic or mechanical spring element (134; 240; 334).

7. Floating-bridge arrangement comprising at least one float (10) according to one of the preceding claims.

8. Floating-bridge arrangement according to Claim 7, **characterized in that** the floating-bridge arrangement is an amphibious bridge system or a pontoon bridge.

## Revendications

1. Corps flottant dévolu à la réalisation de tronçons de ponts, comprenant un flotteur (12 ; 112 ; 212 ; 312) et au moins un étai déployable (16a, 16b ; 116 ; 216, 316) en forme de tige, qui est implanté sur ledit flotteur (12 ; 112 ; 212 ; 312) par son extrémité supérieure (14) et peut être fixé au fond d'une étendue d'eau, par son extrémité inférieure (22), ledit étai (16a, 16b ; 116 ; 216, 316) étant conçu pour absorber au moins une partie d'une force agissant sur ledit corps flottant, sachant que l'étai (16a, 16b ; 116 ; 216, 316) est monté à déplacement vertical par rapport au flotteur (12 ; 112 ; 212 ; 312) et sachant qu'un système de montage, muni d'une unité de montage (20a, 20b ; 120 ; 220 ; 320), est prévu entre ledit flotteur (12 ; 112 ; 212 ; 312) et ledit étai (16a, 16b ; 116 ; 216, 316), ladite unité de montage (20a, 20b ; 120 ; 220 ; 320) étant de réalisation du type vérin de levage comportant un manchon de support (130 ; 330), un piston (132 ; 332) apte à coulisser dans ledit manchon de support (130 ; 330), et un élément élastique (134 ; 240 ; 334), **caractérisé par le fait que** l'unité de montage est reliée rigidement au flotteur ; **par le fait que** l'élément élastique (134 ; 240 ; 334) est logé dans l'espace formé par le manchon de support (130 ; 330) et par le piston (132 ; 332) ; et **par le fait que** le manchon de support (130 ; 330) est implanté sur le flotteur (12 ; 112 ; 212) et le piston (132 ; 332) est implanté sur l'étai (16a, 16b ; 116 ; 216), ou bien ledit manchon de support (130 ; 330) est implanté sur ledit étai (316) et ledit piston (132 ; 332) est implanté sur ledit flotteur (312).

2. Corps flottant selon la revendication 1, **caractérisé par le fait que** le flotteur (12 ; 112 ; 212 ; 312) présente des parois latérales, et l'unité de montage (20a, 20b ; 120 ; 220 ; 320) est fixée à une paroi latérale dudit flotteur (12 ; 112 ; 212 ; 312).

3. Corps flottant selon la revendication 1 ou 2, **caractérisé par le fait que** l'étai (16b ; 316) et/ou le flotteur (12 ; 312) est (sont) relié(s) à l'unité de montage (20b ; 320) par l'intermédiaire d'une liaison articulée (344).

4. Corps flottant selon l'une des revendications précédentes, **caractérisé par le fait que** l'unité de montage est conçue de façon telle que l'élément élastique (134 ; 240 ; 334) se bande lorsque le flotteur (12 ; 112 ; 212 ; 312) est enfoncé dans l'eau.

5. Corps flottant selon l'une des revendications précédentes, **caractérisé par le fait que** l'élément élastique (134 ; 240 ; 334) est conçu de façon telle que, dans un état de fonctionnement dans lequel l'extrémité inférieure (22) de l'étai (16a, 16b ; 116 ; 216, 316) est fixée sur le fond d'une étendue d'eau, la compression maximale dudit élément élastique (134 ; 240 ; 334) soit atteinte lorsque la face supérieure dudit corps flottant (10) se trouve à la hauteur du niveau des eaux.

6. Corps flottant selon l'une des revendications précédentes, **caractérisé par le fait que** l'unité de montage (20a, 20b ; 120 ; 220 ; 320) est pourvue d'un élément élastique (134 ; 240 ; 334) pneumatique, hydraulique ou mécanique.

7. Agencement de pont flottant, incluant au moins un corps flottant (10) conforme à l'une des revendications précédentes.

8. Agencement de pont flottant selon la revendication 7, **caractérisé par le fait que** le dispositif à pont flottant est un système de pont amphibie, ou un ponton.
